# EUROPÄISCHE PATENTSCHRIFT

(11) **EP 0 966 561 B1**
(45) Veröffentlichungstag und Bekanntmachung des Hinweises auf die Patenterteilung: **31.10.2001**
(21) Anmeldenummer: 98914830.9
(22) Anmeldetag: 28.02.1998
(51) Int. Cl.: D06B 3/20

(54) **BEHANDLUNGSVORRICHTUNG FÜR EINE WARENBAHN**
DEVICE FOR TREATING A STRIP OF FABRIC
DISPOSITIF DE TRAITEMENT POUR BANDE DE MATIERE

(30) Priorität: 12.03.1997 DE 19710168
(43) Veröffentlichungstag der Anmeldung: 29.12.1999
(73) Patentinhaber: Eduard Küsters Maschinenfabrik GmbH & Co. KG, 47805 Krefeld (DE)
(72) Erfinder: RUSSKAMP, Dieter, D-41238 Mönchengladbach (DE)
(74) Vertreter: Palgen, Peter, Dipl.-Phys. Dr.
(86) Internationale Anmeldenummer: DE9800590
(87) Internationale Veröffentlichungsnummer: WO9840548

(56) Entgegenhaltungen:
- DE-B- 1 113 201
- DE-C- 4 413 871

## Beschreibung

Die Erfindung bezieht sich auf eine Behandlungsvorrichtung der dem Oberbegriff des Anspruchs 1 entsprechenden Art.

Eine derartige Behandlungsvorrichtung ist aus der DE-PS 11 13 201 bekannt. Die umlaufende Exzenterwelle hat zu ihrer Umlaufachse exzentrische Bereiche, auf denen mittels Wälzlagern die Trommelwelle gelagert ist. Beim Umlauf der Exzenterwelle vollführen also die Trommelwelle und damit die auf ihr abgestützte Trommel eine Exzenterbewegung. Gleichzeitig dreht sich die Trommel, wobei sie von der Warenbahn mitgenommen werden, aber auch selbst angetrieben sein kann. Die Warenbahn umschlingt die Trommel und wird bei deren Exzenterbewegung in der in dem Behälter befindlichen Behandlungsflüssigkeit senkrecht zu ihrer Ebene hin- und herbewegt, wodurch sich ein verstärkter Flottenaustausch und eine verbesserte Behandlungswirkung, insbesondere Waschwirkung ergibt.

Durch die exzentrisch umlaufende Trommel entstehen starke Schwingungen, die eine besondere Fundamentierung der bekannten Vorrichtung erforderlich machten. Außerdem waren die Teile der Vorrichtung erheblichen Wechselbeanspruchungen über lange Zeit ausgesetzt, was an das Material besondere Anforderungen stellte.

Der Erfindung liegt die Aufgabe zugrunde, die schwingungsbedingten Probleme der bekannten Ausführungsform zu verringern.

Diese Aufgabe wird durch die in Anspruch 1 wiedergegebene Erfindung gelöst.

Hierdurch ist die Lagerung der Trommelwelle auf der Exzenterwelle von einem Teil des Gewichtes der Trommel und der Trommelwelle von einem Teil der Massenkräfte entlastbar. Die auf die Exzenterwelle fortgeleiteten Massenkräfte der Trommel und der Trommelwelle werden gedämpft auf den Maschinenständer weitergeleitet. Schon hierdurch ist eine bedeutende Verbesserung der Schwingungsauswirkungen erzielt.

In der bevorzugten Ausführungsform nach Anspruch 2 ist die Trommelwelle elastisch nachgiebig an dem Maschinenständer aufgehängt, d.h. die elastisch nachgiebige Abstützung befindet sich oberhalb der Trommelwelle und ist auf Zug beansprucht.

Eine wichtige Ausgestaltung der Erfindung ist Gegenstand des Anspruchs 3. Die hohlen Elemente, nämlich die Stäbe und die Trommelwelle, bilden Auftriebskörper, die einen erheblichen Anteil des Gewichts der Trommel und der Trommelwelle übernehmen können, wenn die Trommel in ihrem Betriebszustand in die Behandlungsflüssigkeit eingetaucht ist.

Die hohlen Stäbe sind für sich genommen aus der DE 44 13 871 C1 bekannt, die allerdings hinsichtlich der Lagerung der Trommel und der Erzeugung der Exzenterbewegung von dem gattungsgemäßen Stand der Technik abweicht.

Eine weitere wesentliche Ausgestaltung ist in Anspruch 4 beschrieben. Wenn die Trommel einen ein endloses dehnelastisches Antriebszugglied, wie z.B. einen Riemen oder mehrere parallele Rundriemen aufweist, kann dieses Antriebszugglied zugleich als elastische Abstützung dienen, die zumindest einen Teil des Gewichtes der Trommel und der Trommelwelle abfängt.

Der Antrieb ist nur an einem Ende der Trommel vorgesehen. An anderen Ende kann die elastische Abstützung in der in Anspruch 5 wiedergegebenen Weise durch Federn gebildet sein, insbesondere durch Zugfedern, an denen gemäß Anspruch 6 das Drehlager aufgehängt ist.

Eine in der Praxis in Betracht kommende Bemessung des Auftriebsvolumens und der Belastung der dehnelastischen Abstützungen an den beiden Enden der Trommelwelle ist in Anspruch 7 wiedergegeben. Ein wesentlicher Teil des Gewichtes der Trommel und der Trommelwelle sollen also durch den Auftrieb ausgeglichen werden, während nur ein geringerer Teil von der dehnelastischen Abstützung abzufangen ist.

Zur Verringerung der Schwingungsentwicklung sind an der Exzenterwelle gemäß Anspruch 8 Ausgleichsmassen vorgesehen.

Derartige Ausgleichsmassen an Behandlungsvorrichtungen der in Rede stehenden Art sind allerdings aus der Praxis schon bekannt.

Ein wesentlicher Aspekt der Erfindung ist die Kombination der vorbehandelten Merkmale, nämlich der Nutzung des Auftriebs von Trommel und Trommelwelle, der elastisch nachgiebigen Abstützung der beiden Enden der Trommelwelle und der Ausgleichsmassen an der Exzenterwelle. Diese Merkmale zusammengenommen führen zu einer Vorrichtung, die im Betrieb kaum noch wesentliche Schwingungen an die Umgebung abgibt und insbesondere keiner aufwendigen separaten Fundamentierung mehr bedarf.

In der Zeichnung ist ein Ausführungsbeispiel der Erfindung dargestellt.

Fig. 1 zeigt einen vertikalen Schnitt durch die Vorrichtung;

Fig. 2 zeigt einen Querschnitt nach der Linie II-II in Fig. 1.

Die als Ganzes mit 100 bezeichnete Behandlungsvorrichtung umfaßt ein Maschinengestell 1, welches zwei einander parallele, aufrecht einander gegenüberstehende Seitenwangen 1', 1" besitzt, die durch Querträger 2,3,4 miteinander verbunden sind. Zwischen den Seitenwangen 1', 1" erstreckt sich ein dem Querschnitt etwa U-förmiger, nach oben offener Behälter 5, der von den Querträgern 2,3,4 in der aus Fig. 2 ersichtlichen Weise abgestützt ist und bis zu einer Füllstandshöhe 6 mit einer Behandlungsflüssigkeit Fl, z.B. einer Waschflüssigkeit, füllbar ist.

In dem Behälter 5 ist eine als Ganzes mit 10 bezeichnete Trommel gelagert, die auf einer als Hohlwelle ausgebildeten Trommelwelle 15 abgestützt ist. Der Umfang der Trommel 10 besteht aus dicht nebeneinander angeordneten achsparallelen Stäben 11, die als geschlossene Rohre ausgebildet und an drei zur Achse senkrechten Tragscheiben 12,13,14 auf der Trommelwelle 15 abgestützt sind. Die Stäbe 11 bilden zusammen eine zylindrische Hüllfläche, über die in der aus Fig. 2 ersichtlichen Weise eine Warenbahn W geschlungen ist. Der Umschlingungswinkel beträgt in dem Ausführungsbeispiel etwa 300°, d.h. der ganze untere Teil der Warenbahn W liegt auf der Trommel 10 auf und ist dabei in die Behandlungsflüssigkeit Fl eingetaucht. Der große Umschlingungswinkel wird durch zwei zur Trommelachse parallele einander benachbart dicht oberhalb der Trommel 10 angeordnete Umlenkrollen 16,17 zustandegebracht. Diese sind in dem Ausführungsbeispiel symmetrisch oberhalb der Trommel 10 angeordnet. Es kommt jedoch auch eine zur Seite verschobene Anordnung in Betracht. Eine asymmetrische Anordnung kann sich auf den Behandlungsprozeß vorteilhaft auswirken, weil durch die Schwerkraft der Warenbahn, im oberen Trommelbereich, ein inniger Kontakt zwischen Warenbahn W und Trommel 10 erreicht wird und damit der Flottenaustausch in der Warenbahn W gesteigert wird. Oberhalb der Umlenkrollen 16,17 sind mit größerem Abstand voneinander in dem Maschinengestell 1 noch zwei weitere Umlenkrollen 18,19 vorgesehen, über die die Warenbahn W im Pfeilsinne in die Vorrichtung ein- bzw. aus ihr herausgeleitet wird und die auch als Breitstreckwalzen oder -einrichtungen ausgebildet sein können.

Der Behälter 5 hat an seinen in Achsrichtung der Trommelwelle 15 gelegenen Enden im wesentlichen ebene nahe den Gestellwangen 1',1" angeordnete Stirnwandungen 7,8, die von den Enden 15',15" der Trommelwelle 15 durchgriffen sind. Die Enden 15',15" reichen bis in den Bereich der Gestellwangen 1',1" hinein.

Die Durchtrittsstellen der Trommelwelle 15 durch die Stirnwandungen 7,8 sind durch Dichtungsanordnungen 9 abgedichtet, die in dem Ausführungsbeispiel als Gleitringdichtungen ausgebildet sind, die eine geringe Verlagerung der Trommelwelle 15 senkrecht zu ihrer Achse gegenüber den Stirnwandungen 7,8 zulassen.

Die Trommelwelle 15 ist der Länge nach von einer Exzenterwelle 20 durchgriffen, die an den Enden aus der Trommelwelle 15 hervorsteht und dort durch außenseitig an den Gestellwangen 1',1" angebrachte feststehende Drehlager 21,22 um eine Achse A drehbar abgestützt ist. Zum Antrieb der Exzenterwelle 20 dient ein Getriebemotor 23.

Axial innerhalb der Drehlager 21,22 weist die Exzenterwelle 20 zylindrische Bereiche 24,25 auf, die gegenüber den Enden 20',20" der Exzenterwelle 20 in gleicher Richtung exzentrisch versetzt sind, wie durch die doppelte Achslinie in Höhe der Bereiche 24,25 angedeutet sein soll.

Die Enden 15', 15" der Trommewelle 15 sind auf den Bereichen 24,25 über Drehlager 26,27 drehbar gelagert. Wenn also die Exzenterwelle 20 sich gegenüber der Trommelwelle 15 dreht, vollführt sie gegenüber der Achse A der Exzenterwelle eine Exzenterbewegung, d.h. die Trommel 10 wird parallel zu sich selbst in den Behälter 5 um einen der Exzentrizität entsprechenden Betrag verlagert. Im allgemeinen handelt es sich um eine Exzentrizität von bis zu einigen Millimetern.

Den exzentrischen Bereichen 24,25 der Exzenterwelle 20 axial innen benachbart sind auf der der Exzentrizität gegenüberliegenden Seite Ausgleichsmassen 28 angebracht, die für einen Massenausgleich der umlaufenden Exzenterwelle 20 sorgen.

Die Trommel 10 mit der Trommelwelle 15 ist ebenfalls drehangetrieben. Hierzu trägt das Ende 15' der Trommelwelle 15 eine Antriebsscheibe 30, oberhalb derer eine entsprechende Antriebsscheibe 31 vorgesehen ist, die von einem Getriebemotor 29 angetrieben wird, dessen Zapfen ein feststehendes Lager 29' für die Antriebsscheibe 1 bildet. Der Antrieb erfolgt mittels über die Antriebsscheiben 30,31 geschlungener endloser dehnelastischer Antriebszugglieder, als welche in dem Ausführungsbeispiel vier nebeneinanderlaufende Rundriemen 32 gewählt sind. Die Rundriemen 32 sind vorgespannt und üben eine gewisse nach oben gerichtete Kraft auf das Ende 15' der Trommelwelle 15 aus, die einem Teil des Gewichts der Trommel 10 und der Trommelwelle 15 entspricht. Die Vorspannung ermöglicht nicht nur das Übertragen des Antriebsdrehmoments, sondern integriert die Antriebszugglieder 32 auch in das Schwingungssystem, wo sie eine dämpfende Wirkung ausüben.

Auf der gegenüberliegenden Seite ist das dortige Ende 15" der Trommelwelle 15 ebenfalls federnd aufgehängt und zwar mittels Zugfedern 33, die im oberen Bereich der dortigen Gestellwange 1" festgelegt sind und an denen ein Lagerring 34 hängt, der über ein Kugellager 35 auf dem Ende 15' der Trommelwelle 15 gelagert ist.

Die Trommel 10 dreht sich relativ langsam entsprechend der Geschwindigkeit der Warenbahn, d.h. beispielsweise bei 100 m/min bei einer Drehzahl von größenordnungsmäßig 30 U/min. Die Exzenterwelle 20 hingegen läuft ziemlich schnell um, d.h. mit 500 oder 800 U/min. Sie erzeugt also eine vibrierende Bewegung der Trommel 10 senkrecht zu ihrer Achse. Dadurch entstehen recht starke Schwingungen, die möglichst innerhalb der Vorrichtung 100 ausgeglichen oder gedämpft werden sollen. Hierzu wirken mehrere der geschilderten Ausgestaltungen zusammen. Die Stäbe 11 und die Trommelwelle 15 sind hohl und geschlossen, so daß keine Behandlungsflüssigkeit in sie eindringen kann. Die Trommel 10 ist in dem Betrieb soweit in die Behandlungsflüssigkeit F1 eingetaucht, daß sie gerade noch oben herausschaut. Bei dieser Tauchtiefe ergibt sich durch die Stäbe 11 und die Trommelwelle 15 ein Auftrieb, der etwa 80% des Gewichtes der Trommel 10 und der Trommelwelle 15 (außerhalb der Behandlungsflüssigkeit) ausmacht. Die restlichen 20% des Gewichtes werden von den Rundriemen 32 und den Federn 33 getragen, so daß das Gewicht der Trommel 10 und der Trommelwelle 15 im wesentlichen ausgeglichen ist und die Lager 26,27 nicht belastet.

Noch ein weiterer Punkt sind die Massenausgleichsgewichte 28, die die Exzentrizität der Bereiche 24,25 ausgleichen und für einen ruhigen Lauf der rasch rotierenden Exzenterwelle 20 sorgen.

Ein weiterer Punkt ist die elastische Aufhängung der Trommelwelle 15 an den Elementen 32 und 33, die für eine Dämpfung der bei der Exzenterbewegung der Trommelwelle 15 entstehenden Vibrationen sorgen. Die elastische Dehnbarkeit der Rundriemen 32 ermöglicht außerdem die Übertragung der Antriebskraft für die Trommel 10 von einer feststehenden Antriebsscheibe 31 auf die entsprechend der Exzentrizität hin- und herschwingende Antriebsscheibe 30.

Wie aus Fig. 2 ersichtlich ist, können in dem Bereich der dem Auslauf benachbarten Umlenkrolle 19 einander auf beiden Seiten der Warenbahn W gegenüberliegende Sprühdüsen 36,37 vorgesehen sein. Der ganze obere Teil der Behandlungsvorrichtung ist von einem Blechgehäuse 38 und einem Deckel 39 umgeben, um Wärmeverluste zu vermeiden und das Versprühen von Behandlungsflüssigkeit zu unterbinden.

## Patentansprüche

1. Behandlungsvorrichtung (100) für eine kontinuierlich durchlaufende Warenbahn (W),
mit einem Maschinenständer (1),
mit einem in dem Maschinenständer (1) abgestützten Behälter (5) zur Aufnahme einer Behandlungsflüssigkeit (Fl),
mit einer in dem Behälter (5) in der Behandlungsflüssigkeit (Fl) drehbaren Trommel (10),
mit einem zylindrischen, flüssigkeitsdurchlässigen Umfang, auf dessen unteren, in den Behälter (5) eintauchenden Bereich die Warenbahn (W) ausgebreitet mit einem Umschlingungswinkel von mindestens 270° anliegt,
mit einer in feststehenden äußeren Lagern (21,22) drehbar gelagerten, angetriebenen Exzenterwelle (20)
und mit einer auf der Exzenterwelle (20) exzentrisch gelagerten, als Hohlwelle ausgebildeten, die Exzenterwelle (20) umgebenden, die Trommel (10) tragenden Trommelwelle (15), die an ihren Enden (15',15") auf zur Drehachse (A) der Exzenterwelle (20) exzentrischen Bereichen (24,25) der Exzenterwelle (20) drehbar gelagert ist,
**dadurch gekennzeichnet,**
**daß** die Trommelwelle (15) an beiden Enden (15',15") in einer zu ihrer Achse senkrechten Ebene elastisch nachgiebig an dem Maschinenständer (1) abgestützt ist.

2. Behandlungsvorrichtung nach Anspruch 1, **dadurch gekennzeichnet, daß** die Trommelwelle (15) an beiden Enden (15',15") elastisch nachgiebig an dem Maschinenständer (1) aufgehängt ist.

3. Behandlungsvorrichtung nach Anspruch 1 oder 2, **dadurch gekennzeichnet, daß** der flüssigkeitsdurchlässige Umfang der Trommel (10) durch achsparallele, hohle, geschlossene, dicht nebeneinander angeordnete Stäbe (11) gebildet ist und daß die hohle Trommelwelle (15) gegen den Eintritt von Behandlungsflüssigkeit geschlossen ist.

4. Behandlungsvorrichtung nach einem der Ansprüche 1 bis 3, **dadurch gekennzeichnet, daß** die Trommelwelle (15) an einem Ende (15') eine Antriebsscheibe (30) trägt, daß eine entsprechende, mit einem Motor (29) drehverbundene Antriebsscheibe (31) in einem oberhalb der Antriebsscheibe (3.0) im Maschinenständer (1) festehenden Lager (29') gelagert ist und daß ein endloses dehnelastisches Antriebszugglied (32,32, ...) die beiden Antriebsscheiben (30,31) umschlingt.

5. Behandlungsvorrichtung nach Anspruch 4, **dadurch gekennzeichnet, daß** die Trommelwelle (15) am anderen Ende (15") ein Drehlager (35) trägt, welches über Federn (33) in der zu ihrer Achse senkrechten Ebene am Maschinengestell (1) abgestützt ist.

6. Behandlungsvorrichtung nach Anspruch 5, **dadurch gekennzeichnet, daß** das Drehlager (35) an Zugfedern (33,33) am Maschinengestell (1) aufgehängt ist.

7. Behandlungsvorrichtung nach einem der Ansprüche 3 bis 6, **dadurch gekennzeichnet, daß** das in die Behandlungsflüssigkeit (Fl) eintauchende Volumen der Trommelwelle (15) und der Stäbe (11) so bemessen ist, daß bei betriebsmäßiger Eintauchtiefe (10) der Auftrieb 70 bis 90% des Gewichtes der Trommel (10) und der Trommelwelle (15) ausmacht, während das Restgewicht von dem dehnelastischen Antriebszugglied (32,32, ...) an dem einen Ende (15') bzw. den Federn (33,33) an dem anderen Ende (15") der Trommelwelle (15) getragen wird.

8. Behandlungsvorrichtung nach einem der Ansprüche 1 bis 7, **dadurch gekennzeichnet, daß** an der Exzenterwelle (20) nahe den exzentrischen Bereichen (24,25) der Exzentrizität entgegengesetzt angeordnete Ausgleichsmassen (28) vorgesehen sind.

## Claims

1. A device (100) for processing a continuously moving web (W) comprising
a machine frame (1),
a container (5) supported in the machine frame (1) for receiving a processing liquid (Fl),
a drum (10) rotatable in the processing liquid (Fl) in the container (5),
with a cylindrical liquid-permeable periphery having a lower region dipping into the container (5) and on which the web (W) is spread over a looping angle of at least 270°,
a driven eccentric shaft (20) mounted for rotation in stationary outer bearings (21, 22), and
a hollow drum shaft (15) bearing the drum (10), surrounding the eccentric shaft (20) and eccentrically mounted on the eccentric shaft (20), the ends (15', 15") of the drum shaft being mounted for rotation on regions (24, 25) of the eccentric shaft (20) which are eccentric relative to the axis (A) of rotation of the eccentric shaft (20),
**characterised in that**
the drum shaft (15) is supported at both ends (15', 15") on the machine frame (1) in resiliently flexible manner in a plane at right angles to its axis.

2. A device according to claim 1, **characterised in that** the drum shaft (15) is resiliently and flexibly suspended at both ends (15', 15") from the machine frame (1).

3. A device according to claim 1 or 2, **characterised in that** the liquid-permeable periphery of the drum (10) is formed by hollow, enclosed, closely adjacent rods (11) parallel to the axis, and **in that** the hollow drum shaft (15) is sealed against the entry of processing liquid.

4. A device according to any of claims 1 to 3, **characterised in that** at one end (15'), the drum shaft (15) bears a driving pulley (30), **in that** a corresponding driving pulley (31) connected for rotation to a motor (29) is mounted in a stationary bearing (29') above the driving pulley (30) in the machine frame (1), and **in that** an endless elastically extendible tension driving member (32, 32', ...) surrounds the two driving pulleys (30, 31).

5. A device according to claim 4, **characterised in that** at the other end (15"), the drum shaft (15) has a rotary bearing (35) supported by springs (33) on the machine frame (1) in a plane at right angles to its axis.

6. A device according to claim 5, **characterised in that** the rotary bearing (35) is suspended from tension springs (33, 33) on the machine frame (1).

7. A device according to any of claims 3 to 6, **characterised in that** the volume of the drum shaft (15) and of the rods (11) immersed in the processing liquid (Fl) is dimensioned so that at the operating depth (10) of immersion, the buoyancy makes up 70 to 90% of the weight of the drum (10) and drum shaft (15), whereas the remaining weight is borne by the elastically extendible tension driving member (32, 32, ...) at one end (15') of the drum shaft (15) and by the springs (33, 33) at the other end (15").

8. A device according to any of claims 1 to 7, **characterised in that** compensating weights (28) are provided on the eccentric shaft (20) near the eccentric regions (24, 25) to counteract the eccentricity.

## Revendications

1. Dispositif de traitement (100) pour une bande de matière (W) défilant en continu, comprenant :
- un bâti de machine (1), une cuve (5) appuyée sur le bâti de machine (1) pour recevoir du liquide de traitement (Fl),
- un tambour rotatif (10) tournant dans la cuve (5) contenant du liquide de traitement (F1),
- le tambour ayant une périphérie cylindrique perméable au liquide et sa zone inférieure plongeant dans la cuve (5), étale la bande de matière (W) et la reçoit sur un angle d'enveloppement d'au moins 270°,
- un arbre excentré (20), entraîné, monté à rotation dans des paliers extérieurs fixes (21, 22), et
- un arbre de tambour (15) portant le tambour (10), cet arbre étant monté de manière excentrée sur l'arbre excentré (20), en forme d'arbre creux, et entourant l'arbre excentré (20), l'arbre (15) du tambour étant monté à rotation par ses extrémités (15', 15") sur l'axe de rotation (A) de l'arbre excentré (20), par des zones excentrées (24, 25) de l'arbre excentré (20),
**caractérisé en ce que**
l'arbre (15) du tambour est soutenu aux deux extrémités (15', 15"), de manière élastique souple, par rapport au bâti (1) de la machine, dans un plan perpendiculaire à l'axe du tambour.

2. Dispositif de traitement selon la revendication 1,
**caractérisé en ce que**
l'arbre (15) du tambour est suspendu de manière élastique souple au bâti (1) de la machine par les deux extrémités (15', 15").

3. Dispositif de traitement selon l'une quelconque des revendications 1 ou 2,
**caractérisé en ce que**
la périphérie du tambour (10), perméable au liquide est formée par des barres (11), d'axe parallèle, creuses, fermées, étroitement juxtaposées et l'arbre (15) creux du tambour est fermé ne permettant pas au liquide de traitement d'y pénétrer.

4. Dispositif de traitement selon l'une quelconque des revendications 1 à 3,
**caractérisé en ce que**
l'arbre (15) du tambour porte à une extrémité (15'), une poulie d'entraînement (30), et une poulie d'entraînement (31) correspondante reliée solidairement au moteur (29) est montée au-dessus de la poulie d'entraînement (30) dans un palier fixe (29') du bâti (1) de la machine, et un élément d'entraînement en traction élastique extensible, sans fin (32, 32,...) entoure les deux poulies d'entraînement (30, 31).

5. Dispositif de traitement selon la revendication 4,
**caractérisé en ce que**
l'autre extrémité (15") de l'arbre (15) du tambour porte un palier de rotation (35) soutenu par des ressorts (33) par le bâti (1) de la machine dans un plan perpendiculaire à l'axe.

6. Dispositif de traitement selon la revendication 5,
**caractérisé en ce que**
le palier de rotation (35) est suspendu par des ressorts de traction (33, 33,...) au bâti (1) de la machine.

7. Dispositif de traitement selon l'une quelconque des revendications 3 à 6,
**caractérisé en ce que**
le volume de l'arbre (15) du tambour et celui des barres (11) immergées dans le liquide de traitement (Fl) est choisi pour qu'à une profondeur d'immersion de fonctionnement (10), la poussée d'Archimède correspond à 70-90 % du poids du tambour (10) et de son arbre (15), et le poids restant est reçu par les organes de traction d'entraînement élastiques extensibles (32, 32,...) à une extrémité (15') ou par des ressorts (33, 33,...) à l'autre extrémité (15") de l'arbre (15) du tambour.

8. Dispositif de traitement selon l'une quelconque des revendications 1 à 7,
**caractérisé en ce qu'**
à proximité des zones excentrées (24, 25) l'arbre excentré (20) comporte des masses d'équilibrage (28) installées à l'opposé de l'excentricité.
